# FASCICULE DE BREVET EUROPEEN

(11) **EP 0 498 761 B1**
(45) Date de publication et mention de la délivrance du brevet: **29.06.1994**
(21) Numéro de dépôt: 92810047.8
(22) Date de dépôt: 24.01.1992
(51) Int. Cl.: E01B 9/48

(54) **Dispositif de fixation d'un rail sur une dalle en béton**
Schienenbefestigungsvorrichtung auf einer Betonplatte
Rail fixing device on a concrete panel

(30) Priorité: 04.02.1991 FR 9101220
(43) Date de publication de la demande: 12.08.1992
(73) Titulaire: ETABLISSEMENTS VAPE (Sté anonyme), F-01430 St Martin-du-Fresne (FR)
(72) Inventeur: Vanotti, Gérard, F-01240 Saint Paul de Varax (FR)
(74) Mandataire: Meylan, Robert Maurice

(56) Documents cités:
- EP-A- 0 373 099
- DD-A- 52 390
- DE-A- 3 827 773
- DE-C- 865 147
- FR-A- 2 270 374
- GB-A- 715 866
- GB-A- 959 113

## Description

La présente invention a pour objet un dispositif de fixation d'un rail sur une dalle en béton sans ballast comprenant une selle métallique présentant un lamage destiné à recevoir le rail et reposant sur une semelle élastique reposant elle-même sur une embase métallique reposant sur le béton, avec interposition éventuelle d'une semelle isolante, des moyens de fixation de l'embase sur le béton, des moyens de fixation de la selle métallique sur l'embase et des moyens de fixation du rail sur la selle.

La pose de voie sans ballast, sur un radier ou des dalles en béton, est une technique qui tend à s'imposer sur les ouvrages d'art et dans les tunnels car elle permet de réduire fortement la hauteur totale de la voie, réduction se traduisant par des économies importantes qui compensent largement les dépenses supplémentaires résultant de l'utilisation d'une telle technique. Dans les ouvrages d'art, la pose de voie sans ballast est souvent la seule solution permettant de respecter les exigences du profil en long de la voie et du gabarit routier, fluvial ou ferroviaire à dégager sous l'ouvrage. Dans les tunnels, une telle technique, en réduisant les travaux d'entretien, augmente la sécurité.

Dans la publication de la S.N.C.F. "LES POSES DE VOIE SANS BALLAST", de M. R. SAUVAGE et M. J. ERIEAU, est décrit, sous la dénomination dispositif type D, dite de "Monaco", un dispositif tel que défini plus haut, dans lequel les moyens de fixation de la selle métallique sur l'embase sont constitués de crapauds fixés au moyen de boulons spéciaux à crochet venant s'accrocher dans un logement de l'embase, tandis que les moyens de fixation du rail sur la selle métallique sont également constitués de crapauds rigides serrés au moyen de boulons dont la tête vient prendre appui, par rotation d'un quart de tour, dans un logement ménagé à la face inférieure de la selle, et de rondelles élastiques.

Dans cette même publication sont décrits des dispositifs sans embase métallique, dans lesquels la semelle élastique repose directement sur le béton. Ces dispositifs présentent toutefois une souplesse latérale plus grande que le dispositif "Monaco" et sont dès lors réservés aux alignements et courbes de grand rayon, supérieur à 500 m.

La présente invention vise à simplifier les dispositifs à embase et selle métalliques connus tout en conservant, voire en améliorant les caractéristiques élastiques de la fixation, notamment le module dynamique de voie.

Le dispositif de fixation selon l'invention est caractérisé en ce que les moyens de fixation de la selle sur l'embase et les moyens de fixation du rail sur la selle sont communs et constitués par des brides, connues en soi, constituées d'une tige présentant une partie rectiligne verticale munie d'un talon venant s'accrocher dans l'embase et une partie courbe ondulée faisant ressort, dont l'extrémité vient pincer le patin du rail après avoir été tendue, par rotation, sur une rampe de la selle, et présentant un point intermédiaire en appui sur l'embase et sensiblement opposé à l'extrémité en appui sur le patin du rail.

Une telle bride est décrite dans le brevet EP O 373 099 de la demanderesse. Ces brides sont par ailleurs commercialisées sous la marque déposée SYRESCA.

Deux brides sont ainsi suffisantes pour fixer la selle métallique sur l'embase et le rail sur la selle métallique, alors que dans le dispositif antérieur seize éléments sont nécessaires, sans compter les rondelles élastiques additionnelles.

Selon une forme d'exécution préférée de l'invention, le point d'appui intermédiaire de chaque bride de fixation s'appuie sur un pilier solidaire de l'embase et traversant la semelle élastique et la selle métallique, de telle sorte que l'appui intermédiaire de la bride n'est pas soumis aux déplacements verticaux de la selle dus aux vibrations verticales lors du passage d'un train, déplacements qui auraient tendance à écarter le point d'appui intermédiaire de la selle si la bride s'appuyait sur la selle.

Selon une forme d'exécution préférée de l'invention la semelle élastique est alvéolée sur ses deux faces, les alvéoles étant disposées de telle sorte que la semelle élastique présente dans la partie médiane de son épaisseur une continuité transversalement au rail, sauf aux endroits traversés par les piliers de l'embase, de manière à assurer un amortissement efficace dans le plan vertical tout en présentant une résistance élevée aux efforts de cisaillements horizontaux.

Un exemple d'exécution du dispositif selon l'invention sera maintenant décrit en relation avec le dessin annexé dans lequel :
La figure 1 en représente une vue en coupe longitudinale selon I-I de la figure 2;
la figure 2 en représente une vue en plan;
la figure 3 représente une vue en plan d'une autre forme d'exécution de la semelle élastique; et
la figure 4 est une vue en coupe selon IV-IV de la figure 3.

Le dispositif représenté aux figures 1 et 2 comprend essentiellement une embase métallique 1 de forme rectangulaire, une selle métallique 2, une semelle intermédiaire 3 en caoutchouc et deux brides 4 et 5 maintenant simultanément un rail 6 sur la selle 2 et cette selle sur l'embase 1.

L'embase 1 est fixée sur une dalle de béton 7, avec interposition d'une semelle isolante 8, au moyen de deux tire-fond 9 et 10 vissés dans des gaines 11 et 12 noyées dans le béton. Les tire-fond 9 et 10 ainsi que les gaines 11 et 12 forment le procédé PLASTIRAIL (marque déposée) tel que décrit dans le brevet FR 2 636 685.

La face supérieure de l'embase 1 présente un lamage 13 incliné transversalement, le dispositif représenté étant destiné à fixer un rail dans une courbe. La semelle élastique 3 est retenue latéralement par les bords de ce lamage.

Les brides 4 et 5 sont des brides SYRESCA (marque déposée) telles que décrites dans le brevet EP O 373 099. La bride 4 présente une partie rectiligne 41, un talon 42 à son extrémité inférieure, une partie supérieure 43 en forme de ressort ondulé dont l'extrémité 44 s'appuie sur le talon du rail 6 et dont un point intermédiaire bas 45 s'appuie sur une colonne 14 de l'embase 1, colonne traversant la semelle élastique 3 et la selle 2. La bride 5 est identique à la bride 4, les parties correspondantes étant désignées par 51 à 55. L'appui intermédiaire 55 s'appuie sur une seconde colonne 15 de l'embase 1. Cette embase 1 présente des trous oblongs 16 et 17 pour le passage des talons 42 et 52 des brides lors de leurs mises en place.

La selle métallique 2 présente deux rampes 18 et 19 s'étendant respectivement de part et d'autre des colonnes 14 et 15 et dont l'extrémité supérieure est au niveau du patin du rail 6. Ces rampes servent à tendre les brides comme décrit dans le brevet EP O 373 099. La selle métallique 2 présente en outre deux plates-formes 22 et 23 parallèles à la base de la selle, au même niveau que les colonnes 14 et 15 et servant d'appui aux points d'appui intermédiaires 45 et 55 lors de la rotation des brides 4 et 5. La selle 2 présente également un lamage 20 dans lequel est logé le patin du rail avec interposition d'une semelle 21 en matière synthétique remontant de chaque côté du patin du rail.

Des rondelles de réglage à excentrique 24 et 25 permettent de régler la position de l'embase 1 sur la dalle de béton. En variante on pourrait prévoir deux paires de trous oblongs.

Les brides 4 et 5 sont mises en place comme décrit dans le brevet EP O 373 099, c'est-à-dire dans une position tournée de 180° par rapport à la position représentée. Elles sont ensuite tournées légèrement pour accrocher leur talon dans l'embase avec une certaine tension due à la montée des extrémités 44 et 54, des brides sur les rampes 18 et 19 et à la compression de la semelle élastique 3. On obtient ainsi un assemblage composé de l'embase 1, de la semelle élastique 3, de la selle 2 et des brides 4 et 5, assemblage qui peut être manipulé et transporté comme un élément monolithique. Après sa fixation sur la dalle de béton au moyen des tire-fond 9 et 10, le rail 6 est mis en place et fixé par rotation des brides 4 et 5.

Une fois le rail posé, un réglage transversal millimétré est possible au moyen de cales de réglage 36 et 37 en matière plastique.

La semelle élastique 3 peut présenter différentes structures. Une structure avantageuse est représentée aux figures 3 et 4. La semelle représentée est alvéolaire, c'est-à-dire qu'elle présente sur ses deux faces des alvéoles ou cavités sensiblement rectangulaires et de trois dimensions différentes 26/27, 28, 29/30. Les alvéoles 29 et 30 sont allongées dans une direction transversale au rail. La semelle présente des découpes 31, 32, 33, 34 pour le passage des colonnes 14 et 15 et des brides. La semelle présente donc une âme 35 continue sauf à l'endroit des découpes. Cette âme assure à la semelle une bonne résistance aux efforts de cisaillements s'exerçant parallèlement à la semelle, tandis que les alvéoles de ces deux faces assurent un bon amortissement aux vibrations dans le sens vertical. Ceci est conforme aux exigences.

La face supérieure de l'embase 1 sera bien entendu plane ou d'une inclinaison différente selon que le dispositif est destiné à fixer les rails dans une partie rectiligne ou dans une courbe de rayon différent.

## Revendications

1. Dispositif de fixation d'un rail sur une dalle en béton (7) sans ballast comprenant une selle métallique (2) présentant un lamage destiné à recevoir le rail et reposant sur une semelle élastique (3) reposant elle-même sur une embase métallique (1) reposant sur le béton, des moyens (9, 10) de fixation de l'embase sur le béton, des moyens de fixation de la selle métallique sur l'embase et des moyens de fixation du rail sur la selle, caractérisé en ce que les moyens de fixation de la selle sur l'embase et les moyens de fixation du rail sur la selle sont communs et constitués par des brides, (4, 5), connues en soi, constituées d'une tige présentant une partie rectiligne verticale (41,51) munie d'un talon (42, 52) venant s'accrocher dans l'embase et une partie courbe ondulée faisant ressort, dont l'extrémité vient pincer le patin du rail après avoir été tendue, par rotation, sur une rampe (18,19) de la selle, et présentant un point intermédiaire (45,55) en appui sur l'embase et sensiblement opposé à l'extrémité en appui sur le patin du rail.

2. Dispositif de fixation selon la revendication 1, caractérisé en ce que ledit point d'appui intermédiaire (45, 55) de chaque bride s'appuie sur un pilier (14, 15) solidaire de l'embase et traversant la semelle élastique et la selle métallique.

3. Dispositif de fixation selon la revendication 2, caractérisé en ce que la semelle élastique est alvéolée sur ses deux faces, les alvéoles (26 à 30) étant disposées de telle sorte que la semelle élastique présente dans la partie médiane de son épaisseur une continuité transversalement au rail, sauf aux endroits traversés par les piliers de l'embase sur lesquels s'appuient les brides de fixation.

4. Dispositif de fixation selon l'une des revendications 2 ou 3, caractérisé en ce qu'il comprend des cales de réglage (36, 37) en matière plastique destinées à être insérées entre la semelle métallique (2) et lesdits piliers (14, 15) après la pose du rail.

## Patentansprüche

1. Befestigungsvorrichtung einer Schiene auf einer Betonfliesse (7), ohne Ballast, mit einem Metallsattel (2), der eine Senkung zur Aufnahme der Schiene aufweist und auf einer elastischen Sohle (3) ruht, welche selbst auf einem Metallunterteil (1) ruht, das auf dem Beton ruht, mit Befestigungsmittel (9, 10) des Unterteils auf dem Beton, Befestigungsmittel des Metallsattels auf dem Unterteil und Befestigungsmittel der Schiene auf dem Sattel, dadurch gekennzeichnet, dass die Befestigungsmittel des Sattels auf dem Unterteil und die Befestigungsmittel der Schiene auf dem Sattel gemeinsam sind und aus an sich bekannten Flanschen (4, 5) bestehen, die aus einer Stange, welche einen vertikalen geraden Abschnitt (41, 51) mit einer Ferse (42, 52), die sich am Unterteil einhängt, ein gebogenes, gewelltes, federndes Teil, dessen Ende den Schienenfuss einklemmt, nachdem es durch Drehung auf einer Rampe (18, 19) des Sattels gespannt worden ist und einen Zwischenpunkt (45, 55), der auf dem Unterteil aufliegt, und im wesentlichen dem auf dem Schienenfuss aufliegenden Ende entgegengesetzt liegt, aufweist, gebildet sind.

2. Befestigungsvorrichtung gemäss Anspruch 1, dadurch gekennzeichnet, dass der genannte Zwischenauflagepunkt (45, 55) der jeweiligen Flansche sich auf einen Träger (14, 15) stützt, welcher am Unterteil festsitzt und die elastische Sohle und den metallischen Sattel durchdringt.

3. Befestigungsvorrichtung gemäss Anspruch 2, dadurch gekennzeichnet, dass die elastische Sohle auf beiden Seiten ausgehöhlt ist, wobei die Aushöhlungen (26 bis 30) in solcher Weise angeordnet sind, dass die elastische Sohle, im mittleren Bereich ihrer Dicke, quer zur Schiene eine Kontinuität aufweist, ausser an den Stellen, die durch die Träger des Unterteils durchquert werden, auf welche die Befestigungsflansche sich stützen.

4. Befestigungsvorrichtung gemäss einem der Ansprüche 2 oder 3, dadurch gekennzeichnet, dass sie Einstellkeile (36, 37) aus Kunststoff aufweist, zum Einschieben zwischen dem Metallsattel 2 und den genannten Trägern (14, 15), nach dem Auflegen der Schiene.

## Claims

1. Device for fixing a rail onto a slab of concrete (7) without ballast comprising a metal chair (2) presenting a facing intended to receive the rail and resting on a resilient sole (3) itself resting on a metal base (1) resting on the concrete, means (9, 10) for fixing the base onto the concrete, means for fixing the metal chair onto the base and means for fixing the rail onto the chair, characterized in that the means for fixing the chair onto the base and the means for fixing the rail onto the chair are common and are constituted by clamps (4, 5), known per se, constituted by a rod having a vertical rectilinear part (41, 51) provided with a heel (42, 52) coming to fasten into the base and an undulating curved part forming a spring, the end of which comes to grip the flange of the rail after having been tightened, by rotation, on a ramp (18, 19) of the chair, and presenting an intermediate bearing point (45, 55) abutting on the base and substantially opposite the end pressing onto the flange of the rail.

2. Fixing device as claimed in claim 1, characterized in that said intermediate bearing point (45, 55) of each clamp presses onto a pillar (14, 15) integral with the base and passing through the resilient sole and the metal chair.

3. Fixing device as claimed in claim 2, characterized in that the resilient sole is alveolate on both of its faces, the alvoeli (26 through 30) being arranged in such a manner that the resilient sole has in the middle part of its thickness a continuity transversely to the rail, except in the places through which pass the pillars of the base onto which press the fixing clamps.

4. Fixing device as claimed in claims 2 or 3, characterized in that said fixing device comprises adjustment shims (36, 37) made of plastic material intended to be inserted between the metal chair (2) and said pillars (14, 15) after laying of the rail.
